# EUROPÄISCHE PATENTSCHRIFT

(11) **EP 0 548 732 B1**
(45) Veröffentlichungstag und Bekanntmachung des Hinweises auf die Patenterteilung: **01.05.1996**
(21) Anmeldenummer: 92121254.4
(22) Anmeldetag: 14.12.1992
(51) Int. Cl.: H01H 83/14

(54) **Fehlerstromschutzschalter**
Earth leakage circuit breaker
Disjoncteur à courant de défaut

(30) Priorität: 24.12.1991 DE 4142969
(43) Veröffentlichungstag der Anmeldung: 30.06.1993
(73) Patentinhaber: ABB PATENT GmbH, D-68309 Mannheim (DE)
(72) Erfinder: Runtsch, Erhard, W-6944 Hemsbach (DE)
(74) Vertreter: Rupprecht, Klaus, Dipl.-Ing.

(56) Entgegenhaltungen:
- EP-A- 0 285 594
- EP-A- 0 412 401
- US-A- 4 042 967

## Beschreibung

Die Erfindung betrifft einen Fehlerstromschutzschalter nach dem Oberbegriff des Anspruches 1.

Beispielsweise zweipolige Fehlerstromschutzschalter erfassen über einen Summenstromwandler einen Differenzstrom im Wechselstromkreis, der über eine dem Summenstromwandler zugeordnete Sekundärwicklung den Permanentfluß in einem permanentmagnetisch vorgespannten Magnetkreis kompensiert und einen durch eine Federkraft vorgespannten Anker löst, der einen bestimmten Auslöseweg zurücklegt, das Schaltwerk des Fehlerstromschutzschalters entklinkt und die Hauptkontakte öffnet. Der permanentmagnetisch vorgespannte Magnetkreis ist meist ein U-förmig ausgebildeter Auslöser, der einen Permanentmagneten sowie einen Anker aufweist, wobei der Permanentmagnet den Anker so lange am Joch festhält, bis ein Fehlerstrom auftritt und einen magnetischen Fluß erzeugt, der dem durch den Permanentmagneten erzeugten Permanentfluß entgegenwirkt, so daß eine vorgespannte Feder den Anker vom Joch löst.

Da die vom Wandler übertragene Energie gering ist, kann der Auslöser auch nur mit einer entsprechend geringen Energie vorgespannt werden, und eine geringe Erhöhung der Adhäsionskräfte an der Ankerberührungsstelle im Luftspalt kann selbst bei kompensiertem Magentfluß zu Null zum Haften des Ankers führen, so daß eine Auslösung unterbleibt und die fehlerhafte Situation im Betriebsstromkreis bestehen bleibt.

Ein Fehlerstromschutzschalter der eingangs genannten Art ist aus der EP 0 285 594 A1 bekannt geworden. Der dort beschriebene Auslöser ist ein üblicher Fehlerstromauslöser, bei dem die oben erwähnten Probleme entstehen können.

Aus der EP 0 412 401 A2 ist ein Schnellschalter bekannt geworden, der ein Schaltschloß mit einer Verklinkungsstelle aufweist, auf die ein Piezoelement einwirkt. Die Verklinkungsstelle ist durch zwei federnd gegeneinander gedrückte Kugeln gebildet, deren Bewegung auf ein bewegliches Kontaktstück übertragen wird. Abgesehen davon, daß der hier befindliche Schalter kein Fehlerstromschutzschalter ist, ist auch das Problem der zur Betätigung der Verklinkungsstelle erforderlichen Energie nicht näher angesprochen.

Aus der US 4 042 967 ist ein Fehlerstromschutzschalter bekannt geworden, bei dem das Auslöseelement ein Piezoelement aufweist, welches eine Kontaktstelle schließt, wodurch ein Stromfluß zu einem elektromagnetischen Auslöser erzeugt wird, der die in dem Hin- und Rückleiter befindlichen Kontaktstellen öffnet. Die elektrische Schaltung und die Anordnung der einzelnen Elemente sind relativ kompliziert.

Aufgabe der Erfindung ist es, einen Fehlerstromschutzschalter der eingangs genannten Art zu schaffen, bei dem der Auslöser die Verklinkung des Schaltschlosses mit geringem Aufwand und geringem räumlichen Platzbedarf sicher entklinkt.

Diese Aufgabe wird erfindungsgemäß gelöst durch die Merkmale des Anspruches 1.

Erfindungsgemäß also ist parallel zu der Sekundärwicklung ein Schaltelement vorgesehen, welches an das elektrostriktive Element, das gemäß Anspruch 2 als einseitig eingespannter Biegestreifen oder als Scheibenbieger oder als sich linear auslängender Aktuator ausgebildet sein kann, zuführt, so daß dem elektrostriktivem Element ausreichend Energie zugeführt wird.

Das elektrostriktive Element ist dabei gemäß Anspruch 3 so dimensioniert und/oder eingestellt, daß es erst ab einer bestimmten zulässigen Berührungsspannung anspricht.

Das elektrostriktive Element, das ein piezokeramisches Element ist, ist eine Art Kondensator, der zur Auslösung aufgeladen wird, der aber vor jeder Neubeaufschlagung, also vor jeder Neuauslösung entladen sein muß. Demgemäß ist eine vorteilhafte Ausgestaltung der Erfindung in Anspruch 4 angegeben. Danach ist elektrisch parallel zu den elektrischen Anschlußstellen des Elementes ein Schaltelement angeordnet ist, das bereits während des Öffnungsvorganges der Kontaktstellen oder spätestens während der Einschaltung (Schließen der Kontaktstellen), angetrieben vom Schaltschloß oder von einem Kupplungselement zwischen dem Schaltschloß und den Kontaktstellen, schließt und die Anschlußstellen des Elementes wenigstens kurzzeitig kurzschließt. Die Entladung wird also dadurch vorgenommen, daß die Anschlußstellen des Elementes mittels eines Schaltelementes kurzgeschlossen werden, was dann erfolgen kann, wenn der Schalter in Ausschaltstellung geht oder eingeschaltet wird. Das Schaltelement kann beispielsweise ein Wischkontkat oder dgl. sein.

Elektrostriktive Materialien haben den Piezo-Effekt; dabei werden sie ausgelenkt, wenn eine bestimmte Spannung angelegt wird. Es wird in diesem Zusammenhang auf die Literaturstelle "Physik in unserer Zeit", 1976, Seite 48 folgende verwiesen, in darauf hingewiesen wird, daß mit Piezoelementen sog. piezoelektrische Relais herstellbar sind, bei denen ein streifenförmiges Piezo-Element, an dessen freiem Ende sich Kontakte befinden, unter der Wirkung einer omega-förmigen Schnappfeder und einer elektrischen Spannung die Kontaktstücke von einer festen Kontaktstelle zu einer anderen festen Kontaktstelle und wieder zurückbewegt. Weitere Anwendungen solcher Piezoelemente sind beispielsweise der US-PS 2 835 761 oder der DE-OS 29 12 734 zu entnehmen.

Anhand der Zeichnung, in der einige Ausführungsbeispiele der Erfindung dargestellt sind, sollen die Erfindung sowie weitere vorteilhafte Ausgestaltungen und Verbesserungen der Erfindung und weitere Vorteile näher erläutert und beschrieben werden.

Es zeigen:
- Figur 1: eine schematische Darstellung einer Fehlerstromschutzschalteranordnung die keine Ausführungsart der Erfindung darstellt, sondern dem Verständnis der Erfindung dient und
- Figur 2: eine erfindungsgemäße Ausgestaltung eines Fehlertromschutzschalter in schematischer Darstellung.

Die Figur 1 zeigt eine Fehlerstromschutzschaltungsanordnung für ein aus einem Hinleiter L und einem Rückleiter N bestehenden Netz 10. Im Netz 10 befindet sich ein Verbraucher 11, der in einem geerdeten Gehäuse 12 untergebracht ist. Der Hin- und Rückleiter ist als Primärwicklung durch einen Ringkernwandler 13 geführt, der weiterhin auch eine Sekundärwicklung 14 besitzt, die mit einem als Piezoelement 15 ausgebildeten Auslöser verbunden ist.

Der Auslöser 15 ist in bevorzugter Weise als streifenförmiges Element ausgebildet, welches gemäß den strichlierten Linien 16 auf ein Schaltschloß 17 einwirkt, so daß dieses entklinkt wird und in dem Netz befindliche Kontaktstellen 18 und 19 öffnen kann.

Wenn aufgrund eines Fehlerstromes I_{F} in der Sekundärwicklung 14 ein Strom induziert wird, wird der als Aktuator ausgebildete Auslöser 15 ausgelenkt, das Schaltschloß entklinkt und die Kontaktstellen 18, 19 geöffnet.

Voraussetzung hierfür ist, daß die Betriebsspannung für den Auslöser 15 ausreicht; sie muß ca. 50 Volt betragen. Darüberhinaus soll auch die Auslenkung des Auslösers zur direkten Wirkung auf das Schaltschloß ausreichend groß werden wobei die Kraft zum Öffnen des Schaltwerkes auch genügt. Zur Anpassung an die erreichbare Aktuatorauslenkung werden die Schaltwerksdaten wie Verklinkungsweg und Verklinkungskraft optimiert, wobei ein kleiner Verklinkungsweg und eine höhere Verklinkungskraft erreicht werden muß. In spezieller Weise ist es sinnvoll, in den Sekundärkreis eine Spannungsverdopplerschaltung einzusetzen, um zu einer ausreichend hohen Betriebsspannung zu gelangen. Derartige Spannungsverdopplerschaltungen sind allgemein bekannt.

Wenn die durch den Wandler erzeugte sekundärseitige Spannung nicht ausreicht, kann eine Ausführung eingesetzt werden, wie sie in der Figur 2 dargestellt ist. Die Sekundärwicklung ist dabei mit einem vorzugsweise permanentmagnetisch vorgespannten Relais verbunden. Von der Netzleitung L (Hinleitung L) führt ein Leitungszug 21 zur Erde, in dem ein Schalter 22 und ein dem Element 15 entsprechendes Element 23 eingeschaltet ist. Im Normalfall, wenn kein Fehlerstrom ansteht, ist der Schalter 22 geöffnet. Wenn nun aufgrund einer Differenz zwischen dem Strom im Hinleiter und Rückleiter an der Sekundärwicklung 14 ein sekundärseitiges Signal ansteht, wird das Relais 20 betätigt und der Schalter 22 geschlossen. Dadurch steht an dem Element 23, der ein Streifen- oder Schiebenbieger sein kann, Netzspannung an, was in jedem Fall ausreicht, eine geeignete Auslenkung des Elementes 23 zur Entklinkung des Schaltschlosses 17 zu erzielen. Der Schalter 22 kann auch ein Thyristor sein, dessen Gate am Relais 20 angeschlossen ist.

Das Piezoelement 15 ist ein Kondensator, der zur Auslösung aufgeladen wird. Nach jedem Auslenkungsvorgang muß das Piezoelement entladen werden. Die Figur 1 zeigt eine Anordnung, wie dies erfolgen könnte.

Das Piezoelement 15 ist mit der Sekundärwicklung 14 über ein Anschlußstellen 30 und 31 verbunden. An den Anschlußstellen 30 und 31 ist ein Entladekreis 32 angeschlossen, in dem sich ein Schaltelement 33 befindet. Mit anderen Worten: das Schaltelement 33 ist elektrisch parallel zu den Anschlußstellen 30 und 31 geschaltet. Wenn das Schaltschloß 17 entklinkt wird, dann wirkt der Entklinkungsvorgang auch auf das Schaltelement 33, so daß dieses beim Ausschalten geschlossen wird. Dadurch wird eine Entladung des Piezoelementes 15 bewirkt.

Es besteht natürlich auch die Möglichkeit, an dem Schaltelement 17 ein Kuppelelement vorzusehen, welches das Schaltelement 33 beim Schließen der Kontaktstellen 18, 19, also beim Einschalten des Fehlerstromschutzschalters, schließt und so eine Entladung des Piezoelementes 15 bewirkt.

Der Entladungskreis ist natürlich auch bei dem Piezoelement 23 der Figur 2 vorzusehen.

Das Piezoelement 23 ist mit einem Ende an Erdpotential angeschlossen. Ein Fehlerstromschutzschalter wird in einer Installationsanlage auf einer Hutprofilschiene aufgeschnappt; diese Hutprofilschiene kann als Erdpotential dienen, und da nur das Spannungspotential anliegen muß, ist ein derart "hochohmiger Anschluß" ausreichend.

## Patentansprüche

1. Fehlerstromschutzschalter mit wenigstens einem Hin- und Rückleiter (10), die die Primärwicklung für einen Summenstromwandler (13) bilden, wobei dessen Sekundärwicklung (14) bei Auftreten eines Fehlerstromes in den Hin- und Rückleitern (10) ein Signal abgibt, das einen Auslöser ansteuert, der die Verklinkungsstelle eines Schaltschlosses (17) entklinkt, wodurch in den Hin- und Rückleitern (10) befindliche Kontaktstellen (18, 19) geöffnet werden, dadurch gekennzeichnet, daß der Auslöser ein Element (23) aus elektrostriktivem Material aufweist, dessen eines Ende ortsfest im Schalter festgelegt ist und dessen sich bei einem Signal auslenkendes anderes Ende auf die Verklinkungsstelle einwirkt, und daß der Auslöser einen vom sekundärseitigen Signal ansteuerbaren Schalter (20, 22) aufweist, der sich in einem von einem Hinleiter zum Element (23) und von dort zur Erde führenden Leitungszug (21) befindet, dergestalt, daß bei Auftreten des sekundärseitigen Signales der Schalter (20, 22) geschlossen wird und Netzspannung dem Element (23) zuführt.

2. Fehlerstromschutzschalter nach Anspruch 1, dadurch gekennzeichnet, daß das Element (23) ein einseitig eingespannter Biegestreifen oder Scheibenbieger oder ein sich linear auslenkender Aktuator ist, dessen freies Ende auf die Verklinkungsstelle einwirkt.

3. Fehlerstromschutzschalter nach einem der Ansprüche 1 und 2, dadurch gekennzeichnet, daß der Auslöser (23) so dimensioniert und/oder eingestellt ist, daß er erst ab einer bestimmten, zulässigen Berührungsspannung anspricht.

4. Fehlerstromschutzschalter nach einem der vorherigen Ansprüche, dadurch gekennzeichnet, daß elektrisch parallel zu den elektrischen Anschlußstellen des Elementes (23) aus elektrostriktivem Material ein Schaltelement (33) vorgesehen ist, welches bereits während des Öffnungsvorganges der Kontaktstellen (18, 19) oder spätestens während der Einschaltung (Schließen der Kontaktstellen), angetrieben vom Schaltschloß oder von einem Kupplungselement zwischen dem Schaltschloß und den Kontaktstellen, schließt und die Anschlußstellen des Elementes wenigstens kurzzeitig kurzschließt.

## Claims

1. Earth leakage current circuit breaker having at least one supply and return conductor (10) which form the primary winding for a totalizing current transformer (13), the secondary winding (14) of said totalizing current transformer (13) emitting a signal if a fault current occurs in the supply and return conductors (10), which signal drives a release which unlatches the latching point of a latching mechanism (17), as a result of which contact points (18, 19) which are located in the supply and return conductors (10) are opened, characterized in that the release has an element (23) composed of electrostrictive material, whose one end is fixed in position in the switch and whose other end, which deflects when a signal is applied acts on the latching point, and in that the release has a switch (20, 22) which can be driven by the signal on the secondary side and is located in a cable run (21) which leads from a supply conductor to the element (23) and from there to earth, in such a manner that the switch (20,22) is closed and mains voltage is supplied to the element (23) when the signal occurs on the secondary side.

2. Earth leakage current circuit breaker according to Claim 1, characterized in that the element (23) is a bending strip, disc-type bending element or a linearly deflecting actuator which is clamped in at one end and whose free end acts on the latching point.

3. Earth leakage current circuit breaker according to one of Claims 1 and 2, characterized in that the release (23) is designed and/or set such that it does not respond until a specific, acceptable touch voltage.

4. Earth leakage current circuit breaker according to one of the preceding claims, characterized in that a switching element (33) is provided electrically in parallel with the electrical connecting points of the element (23) composed of electrostrictive material, which switching element (33) closes even during the opening process of the contact points (18, 19) or, at the latest, while switching on (closing of the contact points), driven by the latching mechanism or by a coupling element between the latching mechanism and the contact points, and short-circuits the connecting points of the element, at least briefly.

## Revendications

1. Disjoncteur à courant de défaut avec au moins un conducteur d'entrée et un conducteur de sortie (10) qui forment l'enroulement primaire d'un transformateur différentiel (13), l'enroulement secondaire (14) de celui-ci générant dans les conducteurs d'entrée et de sortie (10), en présence d'un courant de défaut, un signal de commande d'un déclencheur qui déclenche le mécanisme d'encliquetage d'un verrou de maintien (17), ouvrant ainsi des contacts (18, 19) situés dans les conducteurs d'entrée et de sortie (10), caractérisé par le fait le déclencheur comporte un élément (23) en matériau électrostrictif, dont une extrémité est montée stationnaire dans le disjoncteur et dont l'autre extrémité qui se déplace en présence d'un signal agit sur le mécanisme d'encliquetage et par le fait que le déclencheur comprend un interrupteur (20, 22) qui est commandé par le signal côté secondaire et est placé dans un tronçon de ligne (21) menant d'un conducteur d'entrée à l'élément (23) et, de là, à la terre, de sorte que, lors de l'apparition du signal côté secondaire, l'interrupteur (20, 22) soit fermé et amène la tension du réseau à l'élément (23).

2. Disjoncteur à courant de défaut selon la revendication 1, caractérisé par le fait que l'élément (23) est une bande ou un disque sollicité flexion fixé à une extrémité ou un vérin à course linéaire, dont l'extrémité libre agit sur le mécanisme d'encliquetage.

3. Disjoncteur à courant de défaut selon l'une des revendications 1 et 2, caractérisé par le fait que le déclencheur (23) est dimensionné et/ou réglé de telle sorte qu'il ne réagisse qu'à partir d'une tension de contact admissible prédéterminée.

4. Disjoncteur à courant de défaut selon l'une des revendications précédentes, caractérisé par le fait qu'il est prévu, en parallèle électriquement avec les bornes de connexion électrique de l'élément (23) en matériau électrostrictif, un élément de commutation (33) qui, mû par le verrou de maintien ou par un élément de couplage entre le verrou de maintien et les contacts, se ferme pendant le processus d'ouverture des contacts (18, 19) ou au plus tard pendant la commutation (fermeture des contacts) et court-circuite au moins brièvement les bornes de connexion de l'élément.
